# EUROPÄISCHE PATENTSCHRIFT

(11) **EP 2 078 129 B1**
(45) Veröffentlichungstag und Bekanntmachung des Hinweises auf die Patenterteilung: **06.07.2011**
(21) Anmeldenummer: 07820474.0
(22) Anmeldetag: 21.09.2007
(51) Int. Cl.: E05F 15/10

(54) **ANTRIEBSVORRICHTUNG FÜR EIN- UND AUSSTIEGSEINRICHTUNGEN**
DRIVE UNIT FOR ENTRANCE AND EXIT SYSTEMS
DISPOSITIF D'ENTRAÎNEMENT POUR UN ÉQUIPEMENT D'ACCÈS/DE SORTIE

(30) Priorität: 28.09.2006 DE 202006014936 U
(43) Veröffentlichungstag der Anmeldung: 15.07.2009
(73) Patentinhaber: Gebr. Bode GmbH & Co. KG, 34123 Kassel (DE)
(72) Erfinder: MÜLLER, Dirk, 34260 Kaufungen (DE)
(74) Vertreter: Bauer Vorberg Kayser Patentanwälte
(86) Internationale Anmeldenummer: PCT/EP2007/060066
(87) Internationale Veröffentlichungsnummer: WO 2008/037669

(56) Entgegenhaltungen:
- WO-A-2005/005759
- DE-A1- 10 117 933
- DE-A1- 10 117 934
- US-A- 3 530 734
- US-A- 5 187 993

## Beschreibung

Die Erfindung betrifft eine Antriebsvorrichtung für Ein-/Ausstiegseinrichtungen, insbesondere Fahrgasttüren, Einstiegsrampen, Schiebetritte und dergleichen an Fahrzeugen des öffentlichen Personenverkehrs mit einem elektrischen Antriebsmotor, dessen Abtriebselement mit dem Eingangselement eines ersten Untersetzungsgetriebes verbunden ist, dessen Ausgangselement mit den Betätigungsvorrichtungen für die Ein-/Ausstiegseinrichtungen gekoppelt ist. Derartige Antriebsvorrichtungen sind an sich bekannt.

Ein bei derartigen Antriebsvorrichtungen auftretendes Problem besteht darin, dass im Notfall eine Fahrgasttür manuell geöffnet werden soll oder auch ein Schiebetritt oder eine Einstiegsrampe manuell in eine bestimmte Stellung gebracht werden soll, und dies dadurch erschwert wird, dass die Antriebsvorrichtung wegen des großen Untersetzungsverhältnisses des Getriebes eine so starke Selbsthemmung besitzt, dass eine manuelle Bewegung außerordentlich stark erschwert wird.

Der Erfindung liegt die Aufgabe zugrunde, eine Antriebsvorrichtung mit den eingangs und im Oberbegriff des Schutzanspruchs 1 angegebenen Merkmalen so auszubilden, dass im Notfall eine manuelle Betätigung möglich ist, ohne dass die Selbsthemmung des Untersetzungsgetriebes diese manuelle Betätigung erschwert oder unmöglich macht. Insbesondere soll die Antriebsvorrichtung kompakt aufgebaut sein und wenig Raum beanspruchen.

Die Lösung dieser Aufgabe geschieht erfindungsgemäß mit den Merkmalen aus dem kennzeichnenden Teil des Schutzanspruchs 1. Vorteilhafte Weiterbildungen der Erfindung sind in den abhängigen Ansprüchen beschrieben.

Ein Grundgedanke der Erfindung besteht darin, das Gesamtuntersetzungsgetriebe in zwei Einzelgetriebe aufzuteilen, die durch eine ausrückbare Kupplung miteinander gekoppelt sind, wobei das erste Untersetzungsgetriebe mit dem Antriebsmotor und das zweite Übersetzungsgetriebe mit den Betätigungseinrichtungen für die Ein-/Ausstiegseinrichtung verbunden ist. Die Untersetzungsverhältnisse der beiden Untersetzungsgetriebe können dann so gewählt werden, dass nach Ausrücken der Kupplung eine manuelle Betätigung gegen die nunmehr reduzierte Selbsthemmung möglich ist.

Es hat sich gezeigt, dass bis zu einem maximalen Untersetzungsverhältnis von 25:1 die Selbsthemmung des Getriebes bei manueller Betätigung gut überwunden werden kann. Hieraus ergibt sich, dass bei einem Gesamtuntersetzungsverhältnis beider Untersetzungsgetriebe, das im Bereich 200 : 1 bis 1400 : 1 liegt, die Untersetzungsverhältnisse der beiden Untersetzungsgetriebe so gewählt werden können, dass die Aufteilung des Gesamtuntersetzungsverhältnisses zwischen dem ersten und zweiten Untersetzungsgetriebe durch die ansteuerbare Kupplung im Bereich zwischen 2,5 : 1 bis 0,5 : 1 liegen kann.

Als Getriebe für das erste und zweite Untersetzungsgetriebe können vorteilhaft Planetengetriebe eingesetzt werden.

Die ansteuerbare Kupplung kann als unter Federkraft einrückende Kupplung ausgebildet sein, die an eine manuell betätigbare Notfallentriegelungsvorrichtung angeschlossen ist. Es hat sich weiterhin als vorteilhaft erwiesen, wenn am elektrischen Antriebsmotor eine auf die Abtriebswelle mittels Federkraft einwirkende elektromagnetisch lösbare Bremse angeordnet ist. Derartige Bremsen sind unter dem Bergriff "Low-active-Bremse" an sich bekannt.

Weiterhin kann das Ausgangselement des zweiten Untersetzungsgetriebes mit einer Hub-Dreheinheit verbunden sein, eine an sich bekannte Komponente, die insbesondere bei Außenschwenktüren eingesetzt wird. Über den Türhub erfolgt dabei eine formschlüssige Verbindung des Türblattes mit dem Türportal über Schließkeile.

Die gesamte erfindungsgemäße Antriebsvorrichtung ist erfindungsgemäß als Kompaktantrieb aufgebaut, in dem der elektrische Antriebsmotor, das erste Untersetzungsgetriebe, die ansteuerbare Kupplung und das zweite Untersetzungsgetriebe axial hintereinander innerhalb eines rohrförmigen Gehäuses angeordnet sind.

In einer besonders vorteilhaften Ausführungsform ist das erste Untersetzungsgetriebe mit dem Antriebsmotor und der ersten Kupplungshälfte gemeinsam axial mittels Federkraft einer Druckfeder mit der zweiten Kupplungshälfte und dem zweiten Untersetzungsgetriebe verbunden. Der Antriebsmotor mit dem Untersetzungsgetriebe ist dabei verschiebbar in einem rohrförmigen Gehäuse gelagert. Im Notbetrieb spannt ein Bowdenzug die Feder und verschiebt Antriebsmotor, Untersetzungsgetriebe und Kupplungshälfte axial im Außenrohr, wodurch die Kraftübertragung an der Kupplung getrennt ist. In dieser Ausführung ist der Aufbau an der Kupplung ausgesprochen einfach und mit deutlich weniger Bauteilen realisierbar. Der Außendurchmesser bleibt ebenso deutlich kleiner, da der Anbindungspunkt des Bowdenzugs zentral im Gehäuse vorgesehen ist.

In beiden Varianten ermöglicht es die schlanke Bauform des Antriebs, diesen optisch ansprechend an jeder Stelle der ebenso rohrförmig ausgeführten Türdrehsäule zu integrieren. So ist es einfach möglich, den Antrieb je nach Fahrzeuggegebenheiten und Anschlussmöglichkeiten zu platzieren, wodurch am bisher üblichen Platz für Türantriebe, z.B. im Dachbereich, Bauraum für andere Komponenten geschaffen wird.

Im Folgenden werden zwei Ausführungsbeispiele für eine Antriebsvorrichtung nach der Erfindung anhand der beigefügten Zeichnungen nähe erläutert.

In den Zeichnungen zeigen:
Fig. 1: in einem schematisierten Axialschnitt eine erste Ausführungsform einer Antriebsvorrichtung für Ein/Ausstiegseinrichtungen;
Fig. 2: in einer Darstellung analog Fig. 1 eine Antriebseinrichtung mit Hub-Dreheinheit;
Fig. 3: eine Draufsicht auf die beiden Ausführungsformen nach Fig. 1 und 2 von unten gesehen.
Fig. 4: in einem schematisierten Axialschnitt eine zweite Ausführungsform einer Antriebsvorrichtung in geschlossener Stellung der Kupplung,
Fig. 5: die Antriebsvorrichtung aus Fig. 4 in offener Stellung der Kupplung.

Fig. 1 zeigt eine als Kompaktantrieb aufgebaute Antriebsvorrichtung, beispielsweise für eine Fahrgasttür, bei der innerhalb eines schlanken, rohrförmig ausgebildeten Gehäuses in axialer Richtung hintereinander ein elektrischer Antriebsmotor 1, ein erstes Untersetzungsgetriebe 2, eine ansteuerbare Kupplung 3 und ein zweites Untersetzungsgetriebe 4 angeordnet sind. Dabei ist das Abtriebselement des Antriebsmotors 1 mit dem Eingangselement des ersten Untersetzungsgetriebes 2 verbunden, dessen Ausgangselement 2.1 über die Kupplung 3 mit dem Eingangselement 4.1 des zweiten Untersetzungsgetriebes 4 verbunden ist. Die Kupplung 3 rückt unter der Kraft einer Druckfeder 3.1 ein. Ein Kupplungselement besitzt ein Betätigungsstück 3.2 zum Ausrücken, welches über einen Bowdenzug 5 in nicht dargestellter Weise mit einer Notentriegelungsvorrichtung verbunden ist, bei deren manueller Betätigung über den Bowdenzug 5 die Kupplung 3 gegen die Kraft der Feder 3.1 ausrückt.

Am Elektromotor 1 ist eine nicht im Einzelnen dargestellte, an sich bekannte, unter Federkraft einrückende und elektromagnetisch lösbare Bremse 6 angeordnet.

Weiterhin ist am Ausgangselement 4.2 des zweiten Untersetzungsgetriebes 4 eine Vorrichtung 7 angeordnet, mittels der der Drehweg des als Abtriebswelle ausgebildeten Ausgangselements 4.2 erfasst werden kann. Diese Vorrichtung zur Drehwegerfassung kann beispielsweise als Absolutwertgeber, aber auch als Inkrementalgeber ausgebildet sein.

Die Ausgangswelle 4.2 der gesamten Antriebsvorrichtung ist in nicht eigens dargestellter Weise mit den Betätigungsvorrichtungen, beispielsweise einer Fahrgasttür, verbunden.

Die in das Gehäuse 9 hineingeführten elektrischen Anschlussleitungen für den Antriebsmotor und die elektromagnetisch lösbare Bremse sowie die Signalleitung für die Vorrichtung zur Drehwegerfassung sind insgesamt mit 8 bezeichnet.

Wie Fig. 3 zu entnehmen, sind die elektrischen Leitungen 8 und der Bowdenzug 5 in Kanälen angeordnet, die als Ansätze 9.1 bzw. 9.2 am Gehäuse 9 angeordnet sind.

Fig. 2 zeigt eine Ausführungsform der Antriebseinrichtung, die im Prinzip genauso aufgebaut ist wie die Antriebsvorrichtung nach Fig. 1. In Fig. 2 sind alle Teile, die den einzelnen Teilen der Ausführungsform nach Fig. 1 entsprechen, mit der gleichen Bezugsziffer und einem Apostrophstrich bezeichnet. Ein Unterschied besteht lediglich darin, dass an die Abtriebswelle 4.3' der gesamten Antriebsvorrichtung die an sich bekannte Hub-Dreheinheit 10 angeschlossen ist, deren Ausgangselement 10' mit den Betätigungsvorrichtungen für die Fahrgasttür verbunden ist.

Im Bereich dieser Abtriebswelle 4.3' ist zusätzlich ein Näherungsschalter 11 zur Huberfassung angeordnet.

Die Funktionsweise der beiden Ausführungsformen nach Fig. 1 und 2 ist im Prinzip die gleiche. Das vom Antriebsmotor 1 bzw. 1' erzeugte Drehmoment wird über das erste Untersetzungsgetriebe 2 bzw. 2', die eingerückte Kupplung 3 bzw. 3' und das zweite Untersetzungsgetriebe 4 bzw. 4' auf das Ausgangselement 4.3 bzw. 4.31 übertragen. Im Notfall kann über den Bowdenzug 5 bzw. 5' die Kupplung 3 bzw. 3' ausgerückt werden, wonach die manuelle Betätigung der Fahrgasttür nur gegen die Selbsthemmung des zweiten Untersetzungsgetriebes 4 bzw. 4' ohne weiteres möglich ist.

Gegensätzlich zur ersten beschriebenen Ausführung zeigen die Figuren 4 und 5 eine Ausführung, bei der das erste Untersetzungsgetriebe 2 mit dem Antriebsmotor 1 und die damit verbundene erste Kupplungshälfte 3.3 gemeinsam axial mittels Federkraft der Druckfeder 3.1 mit der zweiten Kupplungshälfte 3.4 und dem zweiten Untersetzungsgetriebe verbunden sind. Der Antriebsmotor 1 ist mit dem ersten Untersetzungsgetriebe 2 verschiebbar in dem rohrförmigen Gehäuse 9 gelagert. Im Notbetrieb spannt ein Bowdenzug 14 die Druckfeder 3.1 und verschiebt den Antriebsmotor 1, das erste Untersetzungsgetriebe 2 und die erste Kupplungshälfte 3.3 axial im rohrförmigen Gehäuse 9, wodurch die Kraftübertragung an der Kupplung 3 getrennt ist. In dieser Ausführung ist der Aufbau an der Kupplung 3 wesentlich einfacher, und mit deutlich weniger Bauteilen realisierbar. Der Außendurchmesser bleibt ebenso deutlich kleiner, da der Anbindungspunkt des Bowdenzugs 14 zentral im Gehäuse 9 angeordnet ist.

## Patentansprüche

1. Antriebsvorrichtung für Ein-/Ausstiegseinrichtungen, insbesondere Fahrgasttüren, Einstiegrampen, Schiebetritte u. dgl., an Fahrzeugen des öffentlichen Personenverkehrs mit einem elektrischen Antriebsmotor (1), dessen Abtriebselement mit dem Eingangselement eines ersten Untersetzungsgetriebes (2) verbunden ist, dessen Ausgangselement (2.1) mit den Betätigungsvorrichtungen für die Ein/ Ausstiegseinrichtungen gekoppelt ist, **gekennzeichnet durch** einen Aufbau als Kompaktantrieb, Indem der elektrische Antriebsmotor (1), das erste Untersetzungsgetriebe (2) und ein zweites Untersetzungsgetriebe (4) sowie eine ansteuerbare Kupplung (3) zwischen dem ersten Untersetzungsgetriebe (2) und dem zweiten Untersetzungsgetriebe (4) axial hintereinander Innerhalb eines rohrförmigen Gehäuses (9) angeordnet sind, **wobei die Antriebsvorrichtung in eine Türdrehsäule integriert ist.**

2. Antriebsvorrichtung nach Anspruch 1, **dadurch gekennzeichnet, dass** das maximale Untersetzungsverhältnis des zweiten Untersetzungsgetriebes 25: 1 beträgt.

3. Antriebsvorrichtung nach Anspruch 1 oder 2, **dadurch gekennzeichnet, dass** das Gesamtuntersetzungsverhältnis im Bereich von 200 : 1 bis 1400 : 1 liegt.

4. Antriebsvorrichtung nach einem der Ansprüche 1 bis 3, **dadurch gekennzeichnet, dass** die Aufteilung des Gesamtuntersetzungsverhältnisses zwischen dem ersten und zweiten Untersetzungsgetriebe (2, 4) durch die ansteuerbare Kupplung (3) im Bereich von 2,5 : 1 bis 0,5 : 1 liegt.

5. Antriebsvorrichtung nach einem der Ansprüche 1 bis A4, **dadurch gekennzeichnet, dass** das erste und zweite Untersetzungsgetriebe jeweils als Planetengetrlebe ausgebildet ist.

6. Antriebsvorrichtung nach einem der Ansprüche 1 bis 5, **dadurch gekennzeichnet, dass** die ansteuerbare Kupplung (3) an eine manuell betätigbare Notentriegelungsvorrichtung derart angeschlossen ist, dass bei Betätigung die ansteuerbare Kupplung (3) zwischen dem ersten und zweiten Untersetzungsgetriebe (2, 4) gelost wird.

7. Antriebsvorrichtung nach Anspruch 6, **dadurch gekennzeichnet, dass** die ansteuerbare Kupplung (3) als unter Federkraft einrückende Kupplung ausgebildet ist.

8. Antriebsvorrichtung nach Anspruch 6 oder 7, **dadurch gekennzeichnet, dass** die ansteuerbare Kupplung (3) und die Notentriegelungsvorrichtung über einen Bowdenzug (5) verbunden sind.

9. Antriebsvorrichtung nach einem der Ansprüche 1 bis 8, **dadurch gekennzeichnet, dass** am elektrischen Antriebsmotor (1) eine auf die Abtriebswelle mittels Federkraft einwirkende, elektromagnetisch lösbare Bremse (6) angeordnet ist.

10. Antriebsvorrichtung nach einem der Ansprüche 1 bis 9, **dadurch gekennzeichnet, dass** das Ausgangselement (4.2) des zweiten Untersetzungsgetriebes (4) eine Abtriebswelle Ist, deren Drehweg durch einen Drehmelder (7) erfasst ist.

11. Antriebsvorrichtung nach einem der Ansprüche 1 bis 10, **dadurch gekennzeichnet, dass** das Ausgangselement (4.2') des zweiten Untersetzungsgetriebes (4') mit einer Hub-Dreheinheit (10) verbunden ist.

12. Antriebsvorrichtung nach Anspruch 11, **dadurch gekennzeichnet, dass** die Hubbewegung der Hub-Dreheinhelt (10) durch einen Sensor (11) erfasst wird.

13. Antriebsvorrichtung nach einem der Ansprüche 1 bis 12, **dadurch gekennzeichnet, dass** das erste Untersetzungsgetriebe (2) mit dem Antriebsmotor (1) und die damit verbundene erste Kupplungshälfte (3.3) gemeinsam axial mittels Federkraft mit der zweiten Kupplungshälfte (3.4) und dem zweiten Untersetzungsgetriebe (4) verbunden sind, wobei der Antriebsmotor (1) mit dem ersten Untersetzungsgetriebe (2) verschlebbar in dem rohrförmigen Gehäuse (9) gelagert ist und ein Bowdenzug (14) derart angeordnet ist, dass über diesen die Federkraft überwunden und der Antriebsmotor (1), das erste Untersetzungsgetriebe (2) und die erste Kupplungshälfte (3.3) axial im rohrförmigen Gehäuse (9) verschoben werden können, wodurch die Kraftübertragung an der Kupplung (3) getrennt ist.

## Claims

1. Drive unit for entrance and exit systems, In particular for passenger doors, boarding ramps, retractable steps and the like, on public transport vehicles having an electric drive motor (1) whose drive side element is connected to the input element of a first reduction gear (2), whose output element (2.1) Is coupled to the actuation devices for the entrance and exit systems, **characterized by**
a construction as a compact drive wherein the electric drive motor (1), the first reduction gear (2) and a second reduction gear (4) as well as a selectable clutch (3) between the first reduction gear (2) and the second reduction gear (4) are disposed axially behind one another inside a tubular housing (9) whereby the drive unit is Integrated In a door rotation post.

2. Drive unit according to claim 1, **characterized In that** the maximum reduction gear ratio of the second reduction gear (4) is 25 : 1.

3. Drive unit according to claim 1 or 2, **characterized in that** the overall reduction gear ratio lies in the range between 200 : 1 and 1400 : 1.

4. Drive unit according to claims 1 through 3, **characterized in that** by the use of the selectable clutch (3) the division of the overall reduction gear ratio between the first and the second reduction gear (2, 4) lies in the range between 2,5 : 1 and 0,5 : 1.

5. Drive unit according to claims 1 through 4, **characterized In that** the first and the second reduction gear (2, 4) each are formed as a planetary gear.

6. Drive unit according to claims 1 through 5, **characterized In that** the selectable clutch (3) Is connected to a manually operable emergency unlocking device in such a way that by operation the selectable clutch (3) between the first and the second reduction gear (2, 4) Is released.

7. Drive unit according to claim 6, **characterized in that** the selectable clutch (3) is formed as a clutch that engages under spring force.

8. Drive unit according to claim 6 or 7, **characterized in that** the selectable clutch (3) and the emergency unlocking device are connected through a Bowden cable (5).

9. Drive unit according to claims 1 through 8, **characterized In that** an electromagnetically detachable brake (6) which acts by means of spring force upon the driven shaft is arranged on the electric drive motor (1).

10. Drive unit according to claims 1 through 9, **characterized in that** the output element (4.2) of the second reduction gear (4) is a driveshaft whose rotation path is recorded by a rotation detector (7).

11. Drive unit according to claims 1 through 10, **characterized in that** the output element (4.2') of the second reduction gear (4') is connected to a lifting-rotation-device (10)

12. Drive unit according to claim 11, **characterized in that** the lifting movement of the lifting-rotation-device (10) is recorded by a sensor (11).

13. Drive unit according to claims 1 through 12, **characterized in that** the first reduction gear (2) with the drive motor (1) and the herewith connected first clutch half (3.3) are connected together axially, by means of spring force with the second clutch half (3.4) and the second reduction gear (4), whereby the said drive unit (1) with the first reduction gear (2) being movable disposed in the tubular housing (9)and a Bowden cable (14) Is disposed in such a manner that through the cable the spring force is overcome and the drive unit (1), the first reduction gear (2) and the first clutch half (3.3) can be displaced axially in the tubular housing (9) so that the force transmission at the clutch (3) is detached.

## Revendications

1. Dispositif d'entraînement pour équipements d'accès/de sortie, en particulier portes passagers, rampes d'accès, marches coulissantes et similaires, sur les véhicules du transport en commun de personnes, comprenant un moteur électrique d'entraînement (1) dont l'élément de sortie est relié à l'élément d'entrée d'un premier démultiplicateur (2) dont l'élément de sortie (2.1) est couplé aux dispositifs de manoeuvre pour les équipements d'accès/de sortie, **caractérisé par** une construction comme entraînement compact en disposant ledit moteur électrique d'entraînement (1), ledit premier démultiplicateur (2) et un second démultiplicateur (4) ainsi qu'un dispositif d'accouplement (3) commandable agencé entre ledit premier démultiplicateur (2) et ledit second démultiplicateur (4), axialement les uns derrières les autres à l'intérieur d'un carter tubulaire (9), ledit dispositif d'entraînement étant intégré à une colonne rotative de porte.

2. Dispositif d'entraînement selon la revendication 1, **caractérisé par le fait que** le rapport maximal de démultiplication du second démultiplicateur est de 25 : 1.

3. Dispositif d'entraînement selon la revendication 1 ou 2, **caractérisé par le fait que** le rapport total de démultiplication est compris entre 200 : 1 et 1400 : 1.

4. Dispositif d'entraînement selon l'une quelconque des revendications 1 à 3, **caractérisé par le fait que** la répartition du rapport total de démultiplication entre lesdits premier et second démultiplicateurs (2, 4) par ledit dispositif d'accouplement (3) commandable est comprise entre 2,5 : 1 et 0,5 : 1.

5. Dispositif d'entraînement selon l'une quelconque des revendications 1 à 4, **caractérisé par le fait que** ledit premier et ledit second démultiplicateurs sont réalisés chacun comme engrenage planétaire.

6. Dispositif d'entraînement selon l'une quelconque des revendications 1 à 5, **caractérisé par le fait que** ledit dispositif d'accouplement (3) commandable est raccordé à un dispositif de déverrouillage de secours manoeuvrable manuellement, de manière à ce que, lors d'une manoeuvre, le dispositif d'accouplement (3) commandable situé entre lesdits premier et second démultiplicateurs (2, 4) soit débrayé.

7. Dispositif d'entraînement selon la revendication 6, **caractérisé par le fait que** ledit dispositif d'accouplement (3) commandable est réalisé comme dispositif d'accouplement embrayant sous la force d'un ressort.

8. Dispositif d'entraînement selon la revendication 6 ou 7, **caractérisé par le fait que** ledit dispositif d'accouplement (3) commandable et ledit dispositif de déverrouillage de secours sont reliés entre eux par un câble Bowden (5).

9. Dispositif d'entraînement selon l'une quelconque des revendications 1 à 8, **caractérisé par le fait que** sur ledit moteur électrique d'entraînement (1) est disposé un frein (6) apte à être desserré de façon électromagnétique qui agit par force de ressort sur l'arbre de sortie.

10. Dispositif d'entraînement selon l'une quelconque des revendications 1 à 9, **caractérisé par le fait que** ledit élément de sortie (4.2) du second démultiplicateur (4) est un arbre de sortie dont le trajet de rotation est détecté par un résolveur (7).

11. Dispositif d'entraînement selon l'une quelconque des revendications 1 à 10, **caractérisé par le fait que** ledit élément de sortie (4.2') du second démultiplicateur (4') est relié à une unité de levée et de rotation (10).

12. Dispositif d'entraînement selon la revendication 11 **caractérisé par le fait que** le mouvement de levée de ladite unité de levée et de rotation (10) est détecté par un capteur (11).

13. Dispositif d'entraînement selon l'une quelconque des revendications 1 à 12, **caractérisé par le fait que** le premier démultiplicateur (2) avec le moteur d'entraînement (1) et la première moitié (3.3) du dispositif d'accouplement y reliée sont reliés en commun axialement, par force de ressort, à la deuxième moitié (3.4) du dispositif d'accouplement et audit second démultiplicateur (4), le moteur d'entraînement (1) étant logé, avec le premier démultiplicateur (2), en translation à l'intérieur du carter tubulaire (9) et un câble Bowden (14) étant disposé de manière à ce que la force de ressort puisse être vaincue par l'Intermédiaire de celui-ci et que le moteur d'entraînement (1), le premier démultiplicateur (2) et la première moitié (3.3) du dispositif d'accouplement puissent être déplacés axialement à l'intérieur du carter tubulaire (9), la transmission de force sur le dispositif d'accouplement (3) étant interrompue.
